# EUROPÄISCHE PATENTSCHRIFT

(11) **EP 2 992 788 B1**
(45) Veröffentlichungstag und Bekanntmachung des Hinweises auf die Patenterteilung: **08.08.2018**
(21) Anmeldenummer: 15002555.9
(22) Anmeldetag: 31.08.2015
(51) Int. Cl.: A47G 29/14, A47G 29/20

(54) **BEHÄLTER FÜR EINE ZU VERSENDENDE ODER ZU EMPFANGENDE SENDUNG EINES PAKETES ODER PÄCKCHENS**
CONTAINER FOR SENDING OR RECEIVING A PACKET OR PACKAGE
RÉCIPIENT POUR L'ENVOI OU LA RÉCEPTION D'UN PAQUET OU D'UN PETIT PAQUET

(30) Priorität: 04.09.2014 DE 102014012879
(43) Veröffentlichungstag der Anmeldung: 09.03.2016
(73) Patentinhaber: Deutsche Telekom AG, 53113 Bonn (DE)
(72) Erfinder: Heinz, Sebastian, 53227 Bonn (DE); Windheuser, Jörg, 40627 Düsseldorf (DE); Schmidt-Gabriel, Michael, 82234 Weßling (DE); Scholl, Johannes, 80686 München (DE)
(74) Vertreter: Cohausz Hannig Borkowski Wißgott

(56) Entgegenhaltungen:
- WO-A1-2014/154344
- WO-A1-2016/015715
- CA-A1- 2 220 810
- DE-U1-202014 000 458
- US-B1- 6 375 070

## Beschreibung

Die Erfindung betrifft einen Behälter für eine zu versendende oder zu empfangende Sendung eines Paketes oder Päckchens gemäß dem Oberbegriff des Anspruchs 1. Ein Behälter dieser Art ist beispielsweise bekannt aus der Patentanmeldung CA 2 220 810 A1. Das typische Anwendungsgebiet solcher Behälter ergibt sich dadurch, dass Personen oftmals den Empfang von Paketen oder Päckchen erwarten, die nicht in den üblichen, an einem Haus oder einer Wohnung bzw. allgemein an einer Immobilie angeordneten Briefkasten passen.

Mit einem Behälter der vorgenannten Art hat die Person die Möglichkeit, einen Behälter an der Immobilie, nämlich konkret im Bereich der Tür zeitweise und fallweise anzuordnen, wenn die Person beispielsweise eine solche große Sendung erwartet. Ein Post- oder Paketbote hat hierdurch die Möglichkeit, eine nicht in den Briefkasten passende Sendung in diesen Behälter nach Öffnen des Deckelelementes einzulegen und hiernach den Behälter wieder zu verschließen. Da der Behälter selbst an der Liegenschaft für Dritte unentfernbar befestigt ist, besteht, abgesehen von gewaltsamem Vorgehen, keine Möglichkeit, die erwartete Sendung unberechtigt zu entwenden.

Für die Befestigung eines solchen Behälters lehrt die vorgenannte Patentanmeldung beispielsweise den Einsatz einer Lasche, z. B. einer flexiblen textilen Lasche, die sich von dem Behälter wegerstreckt und einen verdickten Bereich, insbesondere ein verdicktes Ende aufweist, so dass diese Lasche durch einen Spaltbereich, beispielsweise zwischen Tür und Zarge oder Tür und Fußboden hindurchgeführt werden kann, hierbei der verdickte Bereich der Lasche im Wohnungsinneren zu liegen kommt und deswegen nach Schließen der Tür die Lasche nicht aus dem Türbereich herausgezogen werden kann. Der Wohnungs- bzw. Hauseigentümer kann jedoch durch Öffnen der Tür die Lasche freigeben und hierdurch den gesamten Behälter wiederrum entfernen.

So wie hier eingangs der mögliche Empfang von Paket oder Päckchensendung beschrieben ist, besteht selbstverständlich auch die Möglichkeit, Pakete oder Päckchen oder sonstige Sendungen in den Behälter einzulegen und für die Abholung durch einen Boten vor der Haus- oder Wohnungstür zeitweise bereitzustellen.

Die vorgenannte Patentanmeldung lehrt beispielswiese auch bereits, die Seitenwände eines solchen Behälters, die zwischen Bodenelement und Deckelelement sich erstrecken, faltbar zu gestalten, um so die Möglichkeit zu schaffen, den Behälter zwischen einem zusammengefalteten und entfalteten Zustand hin und her zu bewegen und so z. B. durch die Entfaltung ein großes Innenvolumen bereitzustellen, in das Pakete oder Päckchen eingelegt werden, wohingegen der zusammengefaltete Zustand platzsparender ist, da in diesem Zustand das Volumen deutlich verkleinert ist.

Es ist eine Aufgabe der Erfindung, einen Behälter der eingangs genannten Art derart weiterzubilden, dass das Innere zur Aufnahme von Paketen oder Päckchen vorgesehene Volumen idealerweise an die typischen Formgebungen solcher Pakete und Päckchen anpassbar ist und des Weiteren sich auch die Möglichkeit erschließt, einen Behälter dieser Art aus einem zusammengefalteten Zustand nicht nur in einen vollständig entfalteten, sondern gegebenenfalls auch nur in einen teilweise entfalteten Zustand zu bringen, hiernach also der Behälter nach Einlegen eines Paketes oder Päckchens einen gegenüber seinem maximalen möglichen Volumen kleineres Volumen einnimmt, welches zur Aufnahme der aktuellen Paket- oder Päckchensendung grade ausreicht. Insbesondere soll es hier vorgesehen sein, dass ein Behälter dieser Art sich automatisch auf die benötigte innere Volumengröße mit definierter Formgebung der Seitenwände einstellt.

Die Aufgabe wird erfindungsgemäß durch die kennzeichnenden Merkmale des Anspruchs 1 gelöst. Als Faltenbruchkante wird in der Textiltechnik und bei der Beschreibung der vorliegenden Erfindung diejenige durch eine Faltung eines textilen Stoffes entstehende Kante verstanden, die sich zwischen zwei zueinander gefalteten Stoffflächen ergibt und um welche herum die Stoffflächen aus der Ansichtsrichtung einen konvexen Übergang ihrer dann voneinander wegweisenden Flächen aufweisen.

Bei der Beschreibung der Erfindung beziehen sich weiterhin alle Richtungsangaben, sofern nicht ausdrücklich anders benannt auf die Bestimmungsgemäße Aufstellung des Behälters mit seinem Bodenelement auf einem Fußboden, so dass das Deckelement von diesem Bodenelement in vertikaler Richtung entfernt werden kann und so der textile Schlauch vollständig entfaltbar ist. Die Angaben "innen" und "außen" sind sodann auf die Lage in Bezug zum umgebenen Volumen des Behälters bezogen. Die faltenwurfdefinierenden in allen Seitenwänden definieren eine bevorzugte Art und Weise, in welcher sich der textile Schlauch beim Zusammenfalten definiert zusammenlegt. Hierfür ist es vorgesehen, dass die beiden Seitenwände wenigstens eines Paares von einander gegenüberliegenden Seitenwänden jeweils mehrere, insbesondere äquidistant beabstandeter, horizontal verlaufende Faltenbrüche aufweist mit in vertikaler Richtung alternierend aufeinanderfolgenden, nach außen und nach innen weisenden, bevorzugt abgesteppten Faltenbruchkanten.

Durch eine solche alternierende Anordnung von nach innen und außen weisenden Faltenbruchkanten wird eine sogenannte Liporello-Faltung der betrachteten beiden jeweiligen einander gegenüberliegenden Seitenwänden erzielt. Bevorzugt kann diese Art der Faltung zumindest bei den beiden einander gegenüberliegenden längeren, von unterschiedlich langen Seitenwänden eines erfindungsgemäßen Behälters vorgenommen werden.

Es kann hierdurch definiert bewirkt werden, dass sich diese Seitenwände zickzack- bzw. Ziehharmonika-artig zusammenfalten, wenn das Deckelelement auf das Bodenelement zubewegt und hierdurch das innere Volumen des Behälters verringert wird. Auch hier wird durch ein Absteppen der Faltenbruchkante mit einer jeweils zur Faltenbruchkante parallel verlaufenden Naht sichergestellt, dass auch bei längerem Gebrauch des textilen Schlauches die Faltenbruchkanten erhalten bleiben.

Bei einem vollständig auseinandergefalteten Zustand des erfindungsgemäßen Behälters ist der Verlauf der textilen Seitenwände zwischen den jeweiligen Faltenbrüchen, zumindest in einem Abstand zum jeweiligen Faltenbruch derart, dass diese im Wesentlichen um die Faltenbruchkanten herum einen Winkel sowohl innen als auch außen von etwa 180° einschließen. In dem Augenblick, wo jedoch der Abstand zwischen Deckelelement und Bodenelement verringert wird, bewirkt die Definition der Lage des Faltenbruches, also ob die entsprechende Kante nach außen oder nach innen weist, dass sich die um eine Faltenbruchkante angeordneten textilen Flächenbereiche nach innen oder nach außen aufeinanderlegen. Gemäß der Erfindung ist es vorgesehen bei den beiden anderen Seitenwänden eines zweiten Paares von einander gegenüberliegenden Seitenwänden, wie beispielsweise bei den kurzen Seitenwänden eine abweichende Faltungsart auszuwählen, nämlich derart, dass ebenso jeweils mehrere, insbesondere äquidistant beabstandete horizontal verlaufende Faltenbrüche vorliegen, diese jedoch jeweils eine nach außen weisende bevorzugt abgesteppte Faltenbruchkante haben, wobei jede dieser Seitenwände wenigstens ein Feld aufweist, bevorzugt in vertikaler Richtung wenigstens zwei übereinanderliegende Felder aufweist, wobei jedes vorhandene Feld zwei sich im Feldmittelpunkt kreuzende Faltenbrüche mit jeweils nach innen weisender, bevorzugt abgesteppter Faltenbruchkante aufweist, welche beide auch die Mitte eines horizontalen Faltenbruches kreuzen.

Die sich kreuzenden Faltenbrüche mit nach innen weisender Faltenbruchkante gehen bevorzugt jeweils aus von einem Treffpunkt, in dem sich ein vertikaler Faltenbruche mit beiden horizontalen Faltenbrüchen mit nach außen weisenden Faltenbruchkanten der zwei unter 90 Grad zueinander stehenden Seitenwänden treffen. Die Erstreckung erfolgt durch den genannten Mittelpunkt hindurch bis zum diagonal gegenüberliegenden Treffpunkt gleichartiger Faltenbrüche wie bei Ausgangstreffpunkt.

Diese Ausgestaltung definiert auch in den anderen beiden Seitenwänden die bevorzugte Art und Weise des Zusammenfaltens, wenn Deckelelement und Bodenelement sich aneinander annähern.

Besonders wird durch diese Art der vorbeschriebenen Faltung erzielt, dass ein jedes der vorgenannten vorhandenen Felder in um einen Mittelpunkt herum angeordnete, dreieckige Teilfelder unterteilt ist, wobei jedes dreieckige Teilfeld mit einer Dreieckspitze an diesen Mittelpunkt angrenzt. Der Mittelpunkt definiert hierbei die geometrische Feldmitte als auch die Mitte eine horizontalen Faltenbruches, insbesondere jeweils eines mit nach außen weisender Faltenbruchkante.

Die oberhalb und unterhalb eines horizontalen Faltenbruches mit außen liegender Faltenbruchkante bzw. des Mittelpunktes angeordneten dreieckigen Teilfelder werden sich sodann beim Zusammenfalten und einem nach innen Bewegen des Mittelpunktes dieses Faltenbruches bzw. Feldes mit ihren Außenseiten aufeinanderlegen und gleichzeitig werden die um den Faltenbruch beidseits herum angeordneten äußeren dreieckigen Teilfelder, von denen eine Kante auch entlang eines vertikalen Faltenbruches verläuft, sich mit ihrem zum Behälterinneren weisenden Innenseiten aufeinanderlegen. Dabei bewegen sich auch die außen liegenden horizontalen Faltenbruchkantenbereiche beidseits des nach innen wandernden Mittelpunktes aufeinander zu.

Um einen gut definierten in horizontaler Richtung zumindest im Wesentlichen rechteckigen Querschnitt des bevorzugt vollständig entfalteten textilen Schlauches zu erhalten, kann es eine bevorzugte Ausführung des Behälters vorsehen, dass der textile Schlauch vier vertikal zwischen Bodenelement und Deckelelement verlaufende Faltenbrüche aufweist, welche die Eckbereiche des rechteckigen Querschnitts definieren, insbesondere wobei jeder Faltenbruch eine bezogen auf das Behälterinnere nach außen weisende, bevorzugt abgesteppte Faltenbruchkante aufweist.

Bei den vorgenannten vertikal verlaufenden Faltenbrüchen zwischen Bodenelement und Deckelelement wird die Faltung bevorzugt derart erfolgen, dass die sich beidseits des Faltenbruches erstreckenden textilen Flächenteile der Seitenwände des textilen Schlauches einen inneren Winkel von etwa 90° bzw. einen äußeren Winkel von etwa 270° einschließen.

Hierbei ist der kleinere innere Winkel zum Behälterinneren zugewandt. Durch vier in den Eckbereichen eines mit horizontal rechteckigen Querschnitt angeordneten Faltenbrüche ist demnach dieser horizontale rechteckige Querschnitt eindeutig definiert. Dabei ist darauf hinzuweisen, dass aufgrund der textilen, flexiblen Ausgestaltung der Seitenwände mit dem hier beschriebenen horizontal rechteckigen Querschnitt kein rechteckig horizontaler Querschnitt im mathematisch exakten Sinne beansprucht ist, sondern hier durchaus Abweichungen durch die textile Flexibilität zulässig sind.

Besonders durch ein Absteppen der vertikal verlaufenden Faltenbrüche durch eine Naht in einem Abstand zur Faltenbruchkante wird sichergestellt, dass auch bei lang andauerndem fortwährendem Einsatz eines solchen Behälters der textile Schlauch seine im Wesentlichen rechteckige horizontale Querschnittsgestaltung beibehält, also die Faltendefinition dauerhaft beibehält.

Bei dieser an sich schon vorteilhaften Weiterbildung, die einen definierten horizontalten Querschnitt gewährleistet, insbesondere bei vollständig entfaltetem textilen Schlauch kann jedoch weiterhin die Problematik auftreten, dass in einem vollständig zusammengefalteten Zustand des Behälters, also wenn im Prinzip das Deckelelement vollständig auf dem zusammengefalteten textilen Schlauch und somit mittelbar auf dem Bodenelement aufliegt, sowohl die Lage des Deckelelementes als auch der Abstand des Deckelelementes vom Bodenelement undefiniert ist, da beim Aufeinanderzubewegen des Deckelelementes auf das Bodenelement die Art und Weise, wie sich der textile Schlauch zusammenfaltet, unkontrolliert ist.

Es ist bevorzugt vorgesehen, dass in jeder Höhe, in welcher das erste Paar von Seitenwänden einen horizontalen Faltenbruch aufweist auch die Seitenwände des zweiten Paares einen horizontalen Faltenbruch aufweisen.

Dabei kann eine bevorzugte Weiterbildung vorsehen, dass jeder horizontale Faltenbruch eines vorgenannten Feldes durch dessen Mittelpunkt die sich kreuzenden Faltenbrüche verlaufen und der eine nach außen weisende Faltenbruchkante aufweist, auf der unter 90° hierzu liegenden angrenzenden Seitenwand, in selber Höhe ein Faltenbruch mit umgekehrter, das heißt mit nach innen weisender Faltenbruchkante vorgesehen ist.

Hierdurch wird die Faltung des textilen Schlauches maximal definiert, so dass auch sichergestellt werden kann, dass bei einem Zusammenfalten des textilen Schlauches durch ein Aufeinanderzubewegen von Deckel- und Bodenelement, immer dieselbe Art und Weise der Zusammenfaltung bei dem textilen Schlauch erreicht wird, demnach der Deckel auf dem zusammengefalteten Schlauch und dem Bodenelement bei maximal zusammengefalteter Lage immer einen definierten Zustand mit um das Deckelelement umlaufend betrachtet, jeweils gleichem Abstand zum Bodenelement erzielt wird.

Es ergibt sich hierdurch eine kompakte zusammengefaltete Behälteranordnung, bei der auch eine Arretierung zwischen Bodenelement und Deckelement vorgesehen sein kann, um diese in ihrer Lage zueinander zu stabilisieren und so eine zusammengefaltete Behältereinheit auszubilden, die problemlos von einer Person in der Art eines Handkoffers getragen werden kann. Z.B. können hierfür Laschen am Bodenelement gelenkig befestigt sein, die über die Oberfläche des Deckelelementes klappbar sind.

Eine mit allen vorgenannten Ausführungsformen kombinierbare Ausführung kann es hier vorsehen, dass die textilen Wände feuer- und/oder schnittfeste Fäden umfassen, wie beispielsweise Kevlarfäden oder mehrlagig mit wenigstens einer Lage aus Kevlar oder in weiter bevorzugter Ausgestaltung sogar vollständig aus Kevlar ausgebildet sind. Hierdurch werden zum einen Brandschutzbestimmungen eingehalten, die gerade bei Mehrparteien-Wohnhäusern vorgegeben sind und zum anderen auch gewährleistet, dass der textile Schlauch nicht einfach zerschnitten werden kann, um den Inhalt eines erfindungsgemäßen Behälters zu entnehmen.

Die Verbindung zwischen dem textilen Schlauch und Bodenelement bzw. Deckelelement kann durch unterschiedliche bevorzugte Ausgestaltungen vorgenommen werden.

Bei der Verbindung des textilen Schlauches an seinem bodenseitigen Ende kann es beispielsweise vorgesehen sein, dass dieses bodenseitige Ende mit einer textilen Fläche komplett geschlossen ist und diese Fläche mit dem Bodenelement, somit also beispielsweise mit einer zum Fußboden parallel angeordneten Fläche des Bodenelementes verbunden ist, z. B. durch Verschraubung, Verklebung oder sonstige Befestigungsmaßnahmen.

Eine andere alternative Ausführung kann auch vorsehen, dass das bodenseitige Schlauchende eine in Umfangsrichtung verlaufende Schlaufe ausbildet, in die ein Rahmen, z. B. ein metallischer Rahmen, beispielsweise aus Aluminium, eingelegt ist, der mit dem Bodenelement bzw. einer Fläche des Bodenelementes verbunden ist, z. B. durch Verschraubung oder ähnlichen Maßnahmen.

Eine weiterhin alternative Ausgestaltung kann es auch vorsehen, dass der textile Schlauch an seinem bodenseitigen Ende einen Keder, bevorzugt jede Seitenwand einen eigenen, geradlinig erstreckten Keder aufweist, der in einer rahmenförmigen mit dem Bodenelement verbundenen Kederschiene einliegt.

In gleicher bzw. ähnlicher Weise kann es auch vorgesehen sein, dass der textile Schlauch an seinem deckelseitigen Ende eine in Umfangsrichtung verlaufende Schlaufe bildet, in die ein mit dem Deckelelement gelenkig verbundener Rahmen einliegt oder aber dass hier an diesem Ende wenigstens ein Keder, bevorzugt jede Seitenwand einen eigenen bevorzugt geradlinigen Keder aufweist, der in einer rahmenförmigen, mit dem Deckelelement gelenkig verbundenen Kederschiene einliegt.

So ist bei sämtlichen diesen Ausführungsformen das Deckelelement mit Rahmen oder Kederschiene oder einer sonstigen starren Anordnung, die mit dem deckelseitigen Schlauchende verbunden ist, gelenkig verbunden, um das Deckelelement gegenüber diesem Schlauchende bzw. dem Element, an welchem das Schlauchende befestigt ist, verschwenken, das heißt Öffnen und Schließen zu können. Insbesondere ist es weiterhin vorgesehen, zwischen dem Deckelelement, Rahmen, Kederschiene oder der sonstigen starren Ausführung einen Verschlussmechanismus zu realisieren, der nur bei Autorisierung geöffnet werden kann.

Hierbei können beispielsweise Verschlussmechanismen vorgesehen sein, die auch durch Kommunikation, wie im eingangs genannten Stand der Technik entriegelt und verriegelt werden kann.

Eine weiterhin bevorzugte Ausführungsform kann es vorsehen, dass das Bodenelement eine in bestimmungsgemäße Anwendung horizontale Bodenplatte umfasst, mit vier davon in vertikaler Richtung aufstehenden Seitenwänden, von denen jeweils zwei parallel liegen, insbesondere wobei diese Seitenwände derart ausgebildet sein können, dass diese in den Eckbereichen nicht miteinander verbunden sind. Sofern eine Verbindung hier vorgesehen ist, bilden die Seitenwände mit der Bodenplatte eine im Wesentlichen geschlossene Schale.

Diese in den Ecken geschlossene oder auch offene Schale kann dazu dienen, im zusammengefalteten Zustand des erfindungsgemäßen Behälters zumindest den zusammengefalteten textilen Schlauch, gegebenenfalls auch einen Bereich des Deckelelementes oder des mit diesem verbundenen Rahmens oder der Kederschiene zu überdecken, wobei weiterhin an wenigstens zwei dieser vorgenannten Seitenwände auch ein schon zuvor genannter Verriegelungsmechanismus vorgesehen sein kann, z. B. durch starre gelenkig am Bodenelement befestigte Laschen, die auf die Oberseite des Deckelelementes auflegbar sind, um so die Lage des Deckelelementes gegenüber dem Bodenelement zu fixieren und eine tragbare Einheit des zusammengefalteten Behälters auszubilden.

Eine Weiterbildung kann es auch vorsehen, dass eine der Seitenwände, insbesondere eine der zwei einander gegenüberliegenden langen Seitenwände eine größere Höhe aufweist als die übrigen Seitenwände, insbesondere nämlich eine solche Höhe, die zumindest im Wesentlichen der Höhe zwischen der Unterfläche des Bodenelementes und der Oberfläche des Deckelelementes im vollständig zusammengefalteten Zustand des textilen Schlauches entspricht. Besonders diese Ausführung gestattet es, diese mit einer größeren Höhe ausgestattete Seitenwand als Aufstellfuß auszubilden, um den gesamten zusammengefalteten Behälter mit einer vertikalen Orientierung des Bodenelementes bzw. dessen Bodenplatte aufstellen zu können, beispielsweise um den zusammengefalteten erfindungsgemäßen Behälter vor einer Befüllung mit einem Paket platzsparend in der Tiefe einer Türzarge vor einer Tür aufzustellen, ohne dass der zusammengefaltete Behälter in den Raum vor der Türzarge, wie z. B. in einen Flur eines Mehrparteien-Wohngebäudes hineinragt.

So wird sichergestellt, dass ein Behälter, der noch auf seine Befüllung durch ein zuzustellendes Paket oder ein Päckchen wartet, andere Mitbewohner eines solchen Mehrparteienhauses nicht stört, insbesondere auch Fluchtwege freigehalten werden.

Zur Ausbildung der Seitenwand als Aufstellfuß kann es weiterhin vorgesehen sein, dass auf dieser Seitenwand außenseitig Fußelemente, beispielsweise aus einem Gummi oder sonstigem Elastomer ausgebildet sind.

Die starren Bauteile des erfindungsgemäßen Behälters, insbesondere also Bodenelement und Deckelelement können bevorzugt aus Aluminium oder einem sonstigen Leichtmetall hergestellt sein.

Das Deckelelement kann weiterhin in einer bevorzugten Ausführung ein Griffelement aufweisen, insbesondere welches sich zwischen den zwei Langseiten oder alternativ zwischen den beiden Kurzseiten des Deckels unter Ausbildung eines vom Deckel vorspringenden Bogens erstreckt.

So kann ein Postbote den erfindungsgemäßen Behälter und insbesondere das Deckelelement an seinem Griff ergreifen, das Deckelelement gegenüber dem Bodenelement anheben und sodann das Deckelelement öffnen, um das Paket in den entfalteten textilen Schlauch des Behälters einzulegen. Hiernach kann das Deckelelement geschlossen und unter automatischer Zusammenfaltung des textilen Schlauches auf das in dem Behälter angeordnete Paket oder Päckchen gelegt werden.

Besonders um eine platzsparende Ausführung von sicherer Befestigung an einer Tür einer Wohnung oder eines Hauses zu ermöglichen, ist die erfindungsgemäße Ausführung des Behälters mittels einer Lasche im Spaltbereich an der Tür befestigbar. Eine die eingangs genannte Aufgabe ebenso lösende, erfindungsgemäße Ausführung des Behälters kann vorsehen, dass der anfänglich genannte gattungsgemäße Behälter dadurch weitergebildet ist, dass am Bodenelement mittelbar über ein am Bodenelement gelenkig angeordnetes Schwenkelement ein Befestigungselement, insbesondere ein textile Lasche mit wenigstens einer Verdickung angeordnet ist, das in den Spalt zwischen einem Türblatt und der Türzarge oder einem Türblatt und dem Fußboden einlegbar ist.

Durch das zwischen dem Befestigungselement und dem Bodenelement gelenkig angeordnete Schwenkelement wird sichergestellt, dass das an dem freien Ende des Schwenkelementes, das dem mit dem Bodenelement gelenkig verbundenen Ende gegenüberliegt, das Befestigungselement vorgesehen sein kann, und so unabhängig von der Aufstelllage des erfindungsgemäßen Behälters, also der Aufstellung auf der Bodenfläche des Bodenelementes oder einer als Aufstellfuß dienenden Seitenfläche des Bodenelementes immer das freie Ende des Schwenkelementes nahe zur Tür angeordnet werden kann, um das daran angeordnete Befestigungselement, insbesondere eine textile Lasche in einen Türspalt, entweder zwischen Türspalt und Zarge oder Türblatt und Fußboden, einzuführen.

Auch besteht so die Möglichkeit, dass ein Paketbote für die Zustellung eines Paketes den auf einer Seitenfläche als Aufstellfuß stehenden, in der Tiefe der Türzarge eingestellten Behälter um 90° umkippen, das heißt auf die Bodenfläche des Bodenelementes aufstellen kann, wobei das Schwenkelement um seine gelenkige Befestigungsstelle am Bodenelement verschwenkt wird und hiernach der Behälter in für die Befüllung korrekt stehender Weise entfaltet, geöffnet, befüllt, geschlossen und gegebenenfalls wieder teilweise zusammengefaltet wird.

Eine bevorzugte Weiterbildung kann es hier vorsehen, dass das Schwenkelement als U-förmiger Bügel ausgebildet ist, der mit seinen Schenkelenden gelenkig am Bodenelement befestigt ist, beispielsweise an zwei gegenüberliegenden Seitenwänden, die sich von der Bodenplatte in 90° zur Bodenfläche erstrecken, z.B. an den kurzen Seiten.

Hier sieht die Ausführung vor, dass dieser Bügel das Bodenelement zumindest teilweise umgreift, insbesondere eine lange Seite des Bodenelementes mit seiner Basis vollständig und die beiden kurzen Seiten mit seinen Schenkeln zumindest teilweise umgreift, wobei weiterhin das Befestigungselement, wie die eingangs genannte textile Lasche, bevorzugt am Bügel verschieblich angeordnet sein kann.

So kann beispielsweise dieses Befestigungselement vom Basisbereich des Bügels in einen Schenkelbereich verschoben werden, je nachdem wie der erfindungsgemäße Behälter an einer Türzarge positioniert werden soll und wo im Türspalt die Befestigung des Befestigungselementes erfolgen soll. Weiterhin kann eine darüber hinaus vorgesehene hilfreiche Ausführung auch vorsehen, dass die Schenkel des Bügels längenverstellbar sind, z. B. teleskopierbar ausgestaltet sind.

Die Drehachse der Anlenkung des Bügels kann in bevorzugter Ausführung am Bodenelement mittig, bezogen auf dessen Breite, angeordnet sein, insbesondere kann die Anlenkung, wie eingangs genannt, an den beiden gegenüberliegenden Seitenwänden, bevorzugt den kurzen Seitenwänden, mittig zur Breite, ggfs. auch mittig zu deren Höhe vorgenommen sein.

Eine andere Ausführung kann es auch vorsehen, dass das Schwenkelement aus mehreren, bevorzugt wenigstens drei einzelnen, gelenkig miteinander verbundenen Armen ausgebildet ist, die bevorzugt unterschiedliche Längen aufweisen und wobei einer der Arme die Enden von zwei anderen Armen gelenkig verbindet. Es entsteht hier besonders dann, wenn diese Ansammlung von Armen mit zwei Armenden gleichzeitig unter einem Abstand am Behälterboden befestigt ist, eine definierte Zwangsführung des gegenüber dem Bodenelement beweglichen Endes dieser Mehrarmanordnung, wobei an einem solche zwangsgeführten Ende das Befestigungselement, insbesondere eine textile Lasche, angeordnet sein kann.

Eine solche, bei den verschiedenen zuvor genannten Ausführungen gegebenenfalls vorgesehene textile Lasche kann wenigstens eine Verdickung aufweisen. Sofern demnach mehrere beabstandete Verdickungen gleichzeitig vorgesehen sind, besteht so die Möglichkeit, eine oder mehrere von den mehreren Verdickungen im Wohninnenraum anzuordnen und hierdurch die Entfernung des Behälters zur Tür zu definieren.

Sofern nicht mehrere Verdickungen gleichzeitig an einer solchen Lasche angeordnet sein sollen, kann es auch vorgesehen sein, dass eine textile Lasche mehrere Öffnungen aufweist, in die ein Stoppelement einsteckbar ist, welches die vorgenannte Verdickung der Lasche ausbildet derart, dass ein solches Stoppelement nicht durch den Spaltbereich zwischen Tür und Zarge oder Tür und Fußboden hindurchgezogen werden kann. Es kann demnach bezogen auf die Länge einer Lasche ein solches Stoppelement an unterschiedlichen Laschenpositionen in dieser angeordnet werden.

Eine bevorzugte Ausführung der Erfindung wird in den nachfolgenden Figuren beschrieben.

Die Figur 1 zeigt eine erfindungsgemäße Ausgestaltung eines Behälters der vorbeschriebenen Art in einem vollständig zusammengefalteten Zustand bei bestimmungsgemäßer Lage vor der Tür 1 einer Liegenschaft, d. h. in einer Lage, in welcher ein Bodenelement 2 mit seiner Bodenfläche auf dem Fußboden vor der Tür aufliegt.

Erkennbar ist hier, dass das Bodenelement mehrere von der Bodenfläche oder Bodenplatte senkrecht aufstehende Seitenwandbereiche aufweist, von denen die beiden Seitenwandbereiche 2a und 2b erkennbar sind und wobei weiterhin diese beiden Seitenwandbereiche in ihren Ecken ohne Verbindung zueinander sind.

Die an der langen Seite des Bodenelementes 2 angeordnete Seitenwand 2b weist hier eine größere Höhe als die anderen Seite auf, insbesondere eine Höhe auf, die der zusammengefalteten Höhe des Behälters zwischen Unterfläche des Bodenelementes 2 und Oberfläche des Deckels 3 entspricht. Lediglich der Griff 4 springt in seiner Höhe über diese Höhe der Seitenwand 2b hinaus.

Es ist weiterhin erkennbar, dass die Seitenwand 2b Fußelemente 5 aufweist, so dass der zusammengefaltete Behälter auch auf diese Seitenwand, die dann als Fußfläche dient, aufgestellt werden kann, beispielsweise um gegenüber der Figur 1 um 90° verdreht in der Tiefe T der Türzarge angeordnet zu werden.

Die Figur zeigt weiterhin, dass an den beiden kurzen einander gegenüberliegenden Seitenwänden 2a, die von der Bodenfläche senkrecht aufstehen, ein Bügel 6 gelenkig um eine mittig zur Breite des Bodenelementes 2 angeordnete Drehachse A festigt ist.

Der Bügel 6 umgreift demnach eine Langseite des Behälters vollständig und die beiden einander gegenüberliegenden kurzen Seiten etwa zur Hälfte. Hier ist an der Basis des Bügels 6 ein Befestigungselement 7 angeordnet, das durch den Spalt zwischen Türblatt und Fußboden ins Wohnungsinnere reicht und dort eine Verdickung aufweist, so dass dieses Befestigungselement 7 nicht durch den Spaltbereich nach außen gezogen werden kann, hierdurch demnach der erfindungsgemäße Behälter örtlich festgelegt ist.

Durch die Verschwenkbarkeit des Bügels 6 um die Achse A besteht demnach auch die Möglichkeit, den erfindungsgemäßen Behälter im hier gezeigten zusammengefalteten Zustand auch senkrecht zur dargestellten Position auf die Fußfläche 2b aufzustellen, wobei eine Verschwenkung des Bügels 6 relativ zum Bodenelement 2 erfolgt, hierbei jedoch die Basis des Bügels 6 im Wesentlichen fußbodennah liegenbleibt und demnach hierdurch die Positionierung des Befestigungselementes 7 keine Änderung erfährt. Der erfindungsgemäße Behälter kann demnach in örtlich festgelegter Position in beide möglichen Lagen gebracht werden.

Die Figur 2 zeigt nun eine erfindungsgemäße Ausführungsform des Behälters, insbesondere die der Figur 1, die sich dadurch ergibt, dass das Deckelelement 3 vom Bodenelement 2 entfernt wird unter Entfaltung des zwischen diesen Elementen angeordneten textilen Schlauches.

Hierfür wird mit Bezug auf die Figur 1 die das Deckelelement 3 am Bodenelement befestigenden Laschen 9 entfernt bzw. zur Seite geklappt, so dass das Deckelelement freigegeben wird und am Griff 4 in vertikaler Richtung nach oben gezogen werden kann. Hierbei entfaltet sich der textile, im horizontalen Querschnitt rechteckige Schlauch zwischen Deckelelement und Bodenelement, wobei eine besondere Faltungsdefinition nachfolgend näher erläutert wird.

Erkennbar ist in der Figur 2, insbesondere auch mit Bezug auf weitere Figur 3, die eine Schnittansicht durch die langen Seiten im noch nicht vollständig entfalteten Zustand zeigt, dass die hier langen Seiten 8 des textilen Schlauches mehrere äquidistant zueinander beabstandete horizontale Faltenbrüche 9 aufweisen.

In vertikaler Richtung ist bei diesen Faltenbrüchen 9 die Faltenbruchkante bezogen auf das Behälterinnere alternierend nach innen oder nach außen orientiert, das heißt, der konvexe gerundete Übergang der zueinander gefalteten textilen Flächen liegt alternierend innen oder außen. Bei den Faltenbrüchen 9a liegt die Faltenbruchkante außen, bei den Faltenbrüchen 9b innen.

Weiterhin ist in der Schnittdarstellung der Figur 3 gezeigt, dass in bevorzugter Ausführung in einem Abstand zur Faltenbruchkante jeder Faltenbruch 9 mit einer Naht 10 abgesteppt ist. Hierbei bedeutet das Absteppen durch die dargestellte Naht 10, dass die aufeinanderliegenden textilen Flächen miteinander vernäht sind. Die hier dargestellte Ausführung gemäß der Figur 3 zeigt im Schnitt weiterhin, dass eine textile Seitenwand, bevorzugt auch zweilagig ausgebildet sein kann, z. B. aus einer die optische Gestaltung definierenden Außenschicht und einer Funktionsinnenschicht, die z. B. Feuerfestigkeit oder Schnittfestigkeit gewährleistet. Gegebenenfalls kann auch eine einzige textile Stofflage diese Funktionen in sich vereinen.

Unterseitig ist der textile Schlauch durch eine textile Fläche 8a geschlossen, die hier mit dem in Figur 3 nicht gezeigt Bodenelement verbunden sein kann. Oberseitig hingegen bildet der Stoffschlauch eine in Umfangsrichtung umlaufende Lasche 8b, in welche ein Rahmen 11 des Deckelelementes einliegen kann. An diesem Rahmen ist beispielsweise der Deckel des Deckelelementes gelenkig befestigt.

Durch die in Figur 3 dargestellte Faltung, die einer Zickzack- oder Liporello-Faltung entspricht, wird demnach beim Entfalten und besonders beim Zusammenfalten eine definierte Faltenlage erzielt. Nachfolgend wird die Faltungsan der beiden unter 90 Grad zu den Seitenwänden 8 liegenden Seitenwände 11 beschrieben.

Die Figur 2 zeigt weiterhin in perspektivischer Ansicht auch die Definierung der Falten bei den unter 90° an die langen Seitenwände 8 angrenzenden kurzen Seitenwänden 11. Erkennbar ist hier, dass in derselben Höhenlage wie bei den Seitenwänden 8 die unter 90° dazu stehenden Seitenwände 11 in horizontaler Richtung verlaufende Faltenbrüche 12 aufweisen, die wiederrum äquidistant sind und alle außen liegende Faltenbruchkanten aufweisen, d. h. die konvexen Rundungen, in denen die gefalteten textilen Oberflächen ineinander übergehen weisen nach außen und sind hier durch eine kombinierte gestrichelte und durchgezogene Linie visualisiert, so wie das auch bei den vertikal verlaufenden, den rechteckigen horizontalen Querschnitt definierenden Faltenbrüchen 13 der Fall ist.

Durch zwei solche Faltenbrüche 12 und einen dazwischenliegenden weiteren Faltenbruch 12 wird jeweils ein Feld definiert, welches weitere Faltenbrüche 14 aufweist, die einander im Mittelpunkt 12a eines horizontalen Faltenbruches 12 bzw. des gebildeten Feldes kreuzen und jeweils den Feldecken entspringen. Diese Faltenbrüche 14, die sich im Mittelpunkt 12a eines horizontalen Faltenbruches 12 kreuzen, weisen nach innen weisende Faltenbruchkanten auf, was hier durch eine einfache durchgezogene Linie visualisiert ist.

Es werden hierdurch in jedem solchen definierten Feld, von denen die Figur 2 zwei übereinanderliegende aufweist, sechs dreieckige Teilfelder D₁₋₆ definiert, die ein definiertes Zusammenfalten ermöglichen, nämlich derart, dass bei einem Zusammenfalten der Mittelpunkt 12 a eines solchen Feldes, bezogen auf das Behälterinnere in den Behälter hineinwandert und sich die oberhalb sowie auch die unterhalb eines den Mittelpunkt aufweisenden Faltenbruches 12 liegenden Dreiecksflächen D₁₋₃ bzw. D₄₋₆ mit ihren Außenseiten aufeinanderliegen, sich demnach also die Außenseiten der Dreiecksflächenpaarungen D₁ und D₂, D₂ und D₃, D₄ und D₅ sowie D₅ und D₆ berühren. Die beidseits eines Faltenbruches 12 mit dem Mittelpunkt 12a liegenden Dreiecksflächen D₁ und D₄, sowie D₃ und D₆ die gleichzeitig eine ihrer Seiten übereinstimmend mit dem vertikalen Faltenbruch 13 haben, legen sich mit ihren Innenseiten aufeinander.

Das Vorsehen dieser Art von Faltenbrüchen, bevorzugt mit abgesteppten Faltenbruchkanten definiert somit eindeutig eine vorbestimmte Art und Weise, wie sich der textile Schlauch bei einem Zusammenfalten verhält. So dass sich immer wieder reproduzierbar derselbe zusammengefaltete Zustand ergibt.

Die Figur 2 visualisiert weiterhin, dass das Deckelelement 3 an seinem Griff 4 ein Betätigungselement 15 aufweist, mit welchem der Deckel entriegelt werden kann. Eine solche Entriegelung kann beispielsweise jederzeit vor dem Einlegen eines Paketes erfolgen, muss hingegen nach dem Einlegen eines Paketes freigegeben werden, beispielsweise durch das Versenden einer Telekommunikation, z. B. als SMS oder E-Mail an ein Empfangselement im Deckelelement 3. So kann es beispielsweise vorgesehen sein, dass ein solches Deckelelement 3 durch eine Applikationssteuerung freigebar oder sperrbar ist, hinsichtlich der Betätigbarkeit des Betätigungselementes 15.

Selbstverständlich kann auch die Möglichkeit bestehen, nach einem Verschließen des Deckelelementes dieses klassisch mit einem Schlüssel öffnen zu können.

## Patentansprüche

1. Behälter für eine zu versendende oder zu empfangende Sendung eines Paketes oder Päckchens, der mittels einer Lasche im Spaltbereich an der Tür (1) einer Immobilie befestigbar ist, insbesondere ohne baulichen Eingriff, umfassend ein Bodenelement (2) und ein Deckelelement (3) mit einem nur bei Autorisierung zu öffnenden Verschlußmechanismus, durch welches eine Sendung in den Behälter einlegbar oder aus dem Behälter entnehmbar ist, wobei das Bodenelement (2) und das Deckelelement (3) durch faltbare Seitenwände (8, 11) miteinander verbunden sind und Deckelelement (3) und Bodenelement (2) durch Zusammenfaltung oder zumindest teilweise Entfaltung der Seitenwände (8, 11) gegeneinander, insbesondere in vertikaler Richtung, beweglich sind und wobei die faltbaren Seitenwände (8, 11) im entfalteten Zustand einen sich zwischen Bodenelement (3) und Deckelelement (2) vertikal erstreckenden textilen Schlauch ausbilden, der einen Innenraum mit zumindest im Wesentlichen horizontalem rechteckigem Querschnitt umgrenzt, **dadurch gekennzeichnet, dass** die beiden Seitenwände (8) wenigstens eines Paares von einander gegenüberliegenden Seitenwänden (8) jeweils mehrere horizontal verlaufende Faltenbrüche (9) aufweisen mit in vertikaler Richtung alternierend aufeinander folgenden nach außen und nach innen weisenden Faltenbruchkanten und die beiden Seitenwände (11) eines zweiten Paares von einander gegenüberliegenden Seitenwänden (11) jeweils mehrere horizontal verlaufende Faltenbrüche (12) mit jeweils nach außen weisender Faltenbruchkante aufweisen, wobei jede dieser Seitenwände (11) wenigstens ein Feld (D₁, D₂, D₃, D₄,D₅, D₆) aufweist, wobei jedes vorhandene Feld (D₁, D₂, D₃, D₄,D₅, D₆) zwei sich im Feldmittelpunkt (12a) kreuzende Faltenbrüche (14) mit jeweils nach innen weisender Faltenbruchkante aufweist, welche beide auch die Mitte (12a) eines horizontalen Faltenbruches kreuzen.

2. Behälter nach Anspruch 1, **dadurch gekennzeichnet, dass** der textile Schlauch vier vertikal zwischen Bodenelement und Deckelelement verlaufende Faltenbrüche (13) aufweist, welche die Eckbereiche des rechteckigen Querschnitts definieren, insbesondere wobei jeder Faltenbruch (13) eine bezogen auf das Behälterinnere nach außen weisende, bevorzugt abgesteppte Faltenbruchkante aufweist.

3. Behälter nach einem der vorherigen Ansprüche, **dadurch gekennzeichnet, dass** in jeder Höhe, in welcher das erste Paar von Seitenwänden (8) einen horizontalen Faltenbruch (9) aufweist auch die Seitenwände (11) des zweiten Paares einen horizontalen Faltenbruch (12) haben.

4. Behälter nach einem der vorherigen Ansprüche, **dadurch gekennzeichnet, dass** die textilen Seitenwände (8, 11) feuer- und/oder schnittfeste Fäden, insbesondere Kevlarfäden umfassen, bevorzugt vollständig aus Kevlar oder mehrlagig mit mindestens einer Lage aus Kevlar ausgebildet sind.

5. Behälter nach einem der vorherigen Ansprüche, **dadurch gekennzeichnet, dass** der textile Schlauch an seinem bodenseitigen Ende
a. mit einer textilen Fläche (8a) geschlossen ist, die mit dem Bodenelement (2) verbunden ist oder
b. eine in Umfangsrichtung verlaufende Schlaufe bildet, in die ein mit dem Bodenelement verbundener Rahmen einliegt oder
c. wenigstens einen Keder, bevorzugt jede Seitenwand einen eigenen Keder aufweist, der in einem rahmenförmige mit dem Bodenelement verbundene Kederschiene einliegt.

6. Behälter nach einem der vorherigen Ansprüche, **dadurch gekennzeichnet, dass** der textile Schlauch an seinem deckelseitigen Ende
a. eine in Umfangsrichtung verlaufende Schlaufe (8b) bildet, in die ein mit dem Deckelelement gelenkig verbundener Rahmen (11) einliegt oder
b. wenigstens einen Keder, bevorzugt jede Seitenwand (8, 11) einen eigenen Keder aufweist, der in einer rahmenförmigen, mit dem Deckelelement (3) gelenkig verbundenen Kederschiene einliegt.

7. Behälter nach einem der vorherigen Ansprüche, **dadurch gekennzeichnet, dass** das Bodenelement (2) eine Bodenplatte umfasst mit vier davon in vertikaler Richtung aufstehenden Seitenwänden (2a, 2b), insbesondere in den Eckbereichen nicht verbundenen Seitenwänden (2a, 2b).

8. Behälter nach Anspruch 7, **dadurch gekennzeichnet, dass** eine der Seitenwände (2b), insbesondere eine der zwei einander gegenüberliegenden langen Seitenwände (2b), eine größere Höhe aufweist als die übrigen Seitenwände (2a), insbesondere eine Höhe, die zumindest im Wesentlichen der Höhe zwischen der Unterfläche des Bodenelementes (2) und der Oberfläche des Deckelelementes (3) im zusammengefalteten Zustand des textilen Schlauches entspricht.

9. Behälter nach Anspruch 8, **dadurch gekennzeichnet, dass** die eine Seitenwand (2b) einen Aufstellfuß ausbildet für den gesamten Behälter mit vertikaler Orientierung des Bodenelementes (2).

10. Behälter nach einem der vorherigen Ansprüche, **dadurch gekennzeichnet, dass** am Bodenelement (2) mittelbar über ein am Bodenelement (2) gelenkig angeordnetes Schwenkelement (6) ein Befestigungselement (7), insbesondere eine textile Lasche (7) mit wenigstens einer Verdickung angeordnet ist, das in den Spalt zwischen einem Türblatt und der Türzarge oder einem Türblatt und dem Fußboden einlegbar ist.

11. Behälter nach Anspruch 10, **dadurch gekennzeichnet, dass** das Schwenkelement (6) als U-förmiger Bügel (6) ausgebildet ist, der mit seinen Schenkelenden gelenkig am Bodenelement (2) befestigt ist und der das Bodenelement (2) mit seinen Schenkeln umgreift, insbesondere eine lange und beide kurzen Seiten umgreift, insbesondere wobei das Befestigungselement (7) am Bügel (6) verschieblich ist.

12. Behälter nach Anspruch 11, **dadurch gekennzeichnet, dass** die Schenkel des Bügels (6) längenverstellbar, insbesondere teleskopierbar sind,

13. Behälter nach Anspruch 11 oder 12, **dadurch gekennzeichnet, dass** die Drehachse (A) der Anlenkung des Bügels (6) am Bodenelement (2) mittig bezogen auf dessen Breite angeordnet ist, insbesondere die Anlenkung an zwei gegenüberliegenden, bevorzugt kurzen Seitenwänden (2a) gemäß Anspruch 7 angeordnet ist.

14. Behälter nach Anspruch 10, **dadurch gekennzeichnet, dass** das Schwenkelement aus mehreren, bevorzugt wenigstens 3 einzelnen gelenkig miteinander verbundenen Armen, bevorzugt mit unterschiedlicher Länge ausgebildet ist, wobei einer der Arme die Enden von zwei anderen Armen gelenkig verbindet.

## Claims

1. Container for a package or parcel shipment which is to be dispatched or received, it being possible for the container to be fastened in the gap region of the door (1) of the property by means of a lug, in particular without any structural intervention, comprising a base element (2) and a cover element (3) with a closure mechanism which can be opened only with authorization, it being possible for a shipment to be introduced into the container or removed from the container through said cover element, wherein the base element (2) and the cover element (3) are connected to one another by foldable side walls (8, 11), and the cover element (3) and base element (2) can be moved in relation to one another, in particular in the vertical direction, by virtue of the side walls (8, 11) being folded together or, at least to some extent, unfolded, and wherein, in the unfolded state, the foldable side walls (8, 11) form a textile tube, which extends vertically between the base element (3) and cover element (2) and encloses an interior with an at least essentially horizontal rectangular cross section, **characterized in that** the two side walls (8) of at least one pair of mutually opposite side walls (8) each have a plurality of horizontally running fold lines (9) with outwardly and inwardly oriented fold-line edges following alternately one after the other in a vertical direction, and the two side walls (11) of a second pair of mutually opposite side walls (11) each have a plurality of horizontally running fold lines (12) with an outwardly oriented fold-line edge in each case, wherein each of these side walls (11) has at least one zone (D₁, D₂, D₃, D₄, D₅, D₆), wherein each zone (D₁, D₂, D₃, D₄, D₅, D₆) present has two fold lines (14), each with an inwardly oriented fold-line edge, which cross over in the centre point (12a) of the zone and both also cross over the centre (12a) of a horizontal fold line.

2. Container according to Claim 1, **characterized in that** the textile tube has four fold lines (13), which run vertically between the base element and cover element and define the corner regions of the rectangular cross section, in particular each fold line (13) having a preferably stitched fold-line edge which is oriented outwards, as seen in relation to the container interior.

3. Container according to either of the preceding claims, **characterized in that**, at each height where the first pair of side walls (8) has a horizontal fold line (9), it is also the case that the side walls (11) of the second pair has a horizontal fold line (12).

4. Container according to one of the preceding claims, **characterized in that** the textile side walls (8, 11) comprise threads which are resistant to fire and/or cutting, in particular Kevlar threads, and are preferably formed entirely of Kevlar or are formed in a number of layers with at least one layer made of Kevlar.

5. Container according to one of the preceding claims, **characterized in that**, at its base end, the textile tube
a. is closed by a textile surface (8a) which is connected to the base element (2), or
b. forms a circumferentially running lip, in which a frame connected to the base element is placed, or
c. has at least one Keder element, preferably each side wall has a dedicated Keder element, which is placed in a frame-like Keder rail connected to the base element.

6. Container according to one of the preceding claims, **characterized in that**, at its cover end, the textile tube
a. forms a circumferentially running lip (8b), in which a frame (11) connected in an articulated manner to the cover element is placed, or
b. has at least one Keder element, preferably each side wall (8, 11) has a dedicated Keder element, which is placed in a frame-like Keder rail connected in an articulated manner to the cover element (3)

7. Container according to one of the preceding claims, **characterized in that** the base element (2) comprises a base panel with four side walls (2a, 2b), in particular side walls (2a, 2b) which are not connected at the corner regions, rising up from it in vertical directions.

8. Container according to Claim 7, **characterized in that** one of the side walls (2b), in particular one of the two mutually opposite long side walls (2b), is of a greater height than the other side walls (2a), in particular is of a height which corresponds at least essentially to the height between the lower surface of the base element (2) and the upper surface of the cover element (3) when the textile tube is in a folded-together state.

9. Container according to Claim 8, **characterized in that** the one side wall (2b) forms a stand for the entire container, with the base element (2) oriented vertically.

10. Container according to one of the preceding claims, **characterized in that** a fastening element (7), in particular a textile lug (7) with at least one thickened portion, is arranged on the base element (2), indirectly via a pivoting element (6) arranged in an articulated manner on the base element (2), it being possible for said fastening element to be introduced into the gap between a door leaf and the door frame or a door leaf and the floor.

11. Container according to Claim 10, **characterized in that** the pivoting element (6) is defined in the form of a U-shaped bracket (6) which is fastened in an articulated manner, by way of its leg ends, on the base element (2) and uses its legs to engage around the base element (2), in particular to engage around one long side and both short sides, it being the case in particular that the fastening element (7) can be displaced on the bracket (6).

12. Container according to Claim 11, **characterized in that** the legs of the bracket (6) are length-adjustable, in particular telescopic.

13. Container according to Claim 11 or 12, **characterized in that** the axis of rotation (A) of the articulated attachment of the bracket (6) on the base element (2) is arranged centrally in relation to the width of the base element, in particular the articulated attachment is arranged on two opposite, preferably short, side walls (2a) according to Claim 7.

14. Container according to Claim 10, **characterized in that** the pivoting element is formed from a plurality of, preferably at least 3, individual arms which are preferably of different lengths and are connected in an articulated manner to one another, wherein one of the arms connects the ends of two other arms in an articulated manner.

## Revendications

1. Récipient pour l'envoi d'un paquet ou d'un petit paquet devant être envoyé ou reçu, qui peut être fixé, au moyen d'une languette, dans la région de l'interstice au niveau de la porte (1) d'un immeuble, en particulier sans intervention physique, comprenant un élément de fond (2) et un élément de couvercle (3) avec un mécanisme de fermeture ne pouvant être ouvert que sur autorisation, par lequel un envoi peut être introduit dans le récipient ou peut être prélevé du récipient, l'élément de fond (2) et l'élément de couvercle (3) étant connectés l'un à l'autre par le biais de parois latérales repliables (8, 11), et l'élément de couvercle (3) et l'élément de fond (2) pouvant être déplacés par repliement ou par dépliement au moins partiel des parois latérales (8, 11) l'une par rapport à l'autre, en particulier dans la direction verticale, et les parois latérales repliables (8, 11), dans l'état déplié, constituant un tuyau textile s'étendant verticalement entre l'élément de fond (3) et l'élément de couvercle (2), qui délimitent un espace intérieur avec une section transversale au moins essentiellement horizontale rectangulaire, **caractérisé en ce que** les deux parois latérales (8) d'au moins une paire de parois latérales (8) opposées l'une à l'autre présentent à chaque fois plusieurs orifices de pliage s'étendant horizontalement (9) avec des arêtes d'orifices de pliage successives orientées en alternance dans la direction verticale vers l'extérieur et vers l'intérieur, et les deux parois latérales (11) d'une deuxième paire de parois latérales (11) opposées l'une à l'autre présentant à chaque fois plusieurs orifices de pliage (12) s'étendant horizontalement avec à chaque fois une arête d'orifice de pliage tournée vers l'extérieur, chacune de ces parois latérales (11) présentant au moins un champ (D₁, D₂, D₃, D₄, D₅, D₆), chaque champ présent (D₁, D₂, D₃, D₄, D₅, D₆) présentant deux orifices de pliage (14) se croisant au centre du champ (12a) avec à chaque fois une arête d'orifices de pliage tournée vers l'intérieur, lesquels croisent toutes deux également le centre (12a) d'un orifice de pliage horizontal.

2. Récipient selon la revendication 1, **caractérisé en ce que** le tuyau textile présente quatre orifices de pliage (13) s'étendant verticalement entre l'élément de fond et l'élément de couvercle, qui définissent les régions de coin de la section transversale rectangulaire, en particulier chaque orifice de pliage (13) présentant une arête d'orifice de pliage orientée vers l'extérieur par rapport à l'intérieur du récipient, de préférence étagée.

3. Récipient selon l'une quelconque des revendications précédentes, **caractérisé en ce qu'**à chaque hauteur à laquelle la première paire de parois latérales (8) présente un orifice de pliage horizontal (9), les parois latérales (11) de la deuxième paire présentent également un orifice de pliage horizontal (12).

4. Récipient selon l'une quelconque des revendications précédentes, **caractérisé en ce que** les parois latérales textiles (8, 11) comprennent des fils ignifuges et/ou incassables, en particulier des fils de kevlar, de préférence sont réalisées complètement en kevlar ou sous forme multicouche avec au moins une couche de kevlar.

5. Récipient selon l'une quelconque des revendications précédentes, **caractérisé en ce que** le tuyau textile, à son extrémité du côté du fond,
a. est fermé avec une surface textile (8a) qui est connectée à l'élément de fond (2) ou
b. forme une boucle s'étendant la direction périphérique, dans laquelle s'insère un cadre connecté à l'élément de fond ou
c. présente au moins un bourrelet, de préférence chaque paroi latérale présente son propre bourrelet qui s'insère dans un rail de bourrelet en forme de cadre connecté à l'élément de fond.

6. Récipient selon l'une quelconque des revendications précédentes, **caractérisé en ce que** le tuyau textile, à son extrémité du côté du couvercle,
a. forme une boucle (8b) s'étendant dans la direction périphérique, dans laquelle s'insère un cadre (11) connecté de manière articulée à l'élément de couvercle ou
b. présente au moins un bourrelet, de préférence chaque paroi latérale (8, 11) présente son propre bourrelet qui s'insère dans un rail de bourrelet en forme de cadre connecté de manière articulée à l'élément de couvercle (3).

7. Récipient selon l'une quelconque des revendications précédentes, **caractérisé en ce que** l'élément de fond (2) comprend une plaque de fond avec quatre parois latérales (2a, 2b) dressées depuis celle-ci dans la direction verticale, en particulier des parois latérales (2a, 2b) non connectées dans les régions des coins.

8. Récipient selon la revendication 7, **caractérisé en ce que** l'une des parois latérales (2b), en particulier l'une des deux parois latérales longues (2b) opposées l'une à l'autre présente une plus grande hauteur que les autres parois latérales (2a), en particulier une hauteur qui correspond au moins essentiellement à la hauteur entre la surface inférieure de l'élément de fond (2) et la surface supérieure de l'élément de couvercle (3) dans l'état replié du tuyau textile.

9. Récipient selon la revendication 8, **caractérisé en ce que** ladite une paroi latérale (2b) constitue un pied d'appui pour l'ensemble du récipient, avec une orientation verticale de l'élément de fond (2) .

10. Récipient selon l'une quelconque des revendications précédentes, **caractérisé en ce qu'**au niveau de l'élément de fond (2), un élément de fixation (7), en particulier une languette textile (7) avec au moins un épaississement, est disposé sur l'élément de fond (2) de manière indirecte par le biais d'un élément pivotant (6) disposé de manière articulée sur l'élément de fond (2), lequel élément de fixation peut être inséré dans la fente entre un battant de porte et le cadre de porte ou entre un battant de porte et le sol.

11. Récipient selon la revendication 10, **caractérisé en ce que** l'élément pivotant (6) est réalisé sous forme d'étrier en forme de U (6) qui est fixé avec ses extrémités de branches de manière articulée à l'élément de fond (2) et qui vient en prise avec ses branches autour de l'élément de fond (2), en particulier qui vient en prise avec un côté long et avec les deux côtés courts, en particulier l'élément de fixation (7) étant déplaçable sur l'étrier (6).

12. Récipient selon la revendication 11, **caractérisé en ce que** les branches de l'étrier (6) peuvent être réglées en longueur, en particulier sont télescopiques.

13. Récipient selon la revendication 11 ou 12, **caractérisé en ce que** l'axe de rotation (A) de la liaison de l'étrier (6) à l'élément de fond (2) est disposé centralement par rapport à sa largeur, en particulier la liaison est disposée au niveau de deux parois latérales opposées, de préférence courtes (2a) selon la revendication 7.

14. Récipient selon la revendication 10, **caractérisé en ce que** l'élément pivotant se compose de plusieurs bras reliés de manière articulée les uns aux autres, de préférence d'au moins trois bras individuels, de préférence de longueurs différentes, l'un des bras reliant les extrémités de deux autres bras de manière articulée.
